# EUROPÄISCHE PATENTSCHRIFT

(11) **EP 3 177 881 B1**
(45) Veröffentlichungstag und Bekanntmachung des Hinweises auf die Patenterteilung: **21.06.2023**
(21) Anmeldenummer: 15747154.1
(22) Anmeldetag: 04.08.2015
(51) Int. Cl.: F25D 11/00

(54) **CONTAINER, GENERATOREINRICHTUNG UND VERFAHREN ZUM WARENTRANSPORT**
CONTAINER, GENERATOR DEVICE, AND METHOD FOR TRANSPORTING GOODS
CONTENEUR, GROUPE GÉNÉRATEUR ET PROCÉDÉ DE TRANSPORT DE MARCHANDISES

(30) Priorität: 05.08.2014 DE 102014215401
(43) Veröffentlichungstag der Anmeldung: 14.06.2017
(73) Patentinhaber: Fraunhofer-Gesellschaft zur Förderung der angewandten Forschung e.V., 80686 München (DE)
(72) Erfinder: NOISTEN, Peter, 83626 Valley (DE); NORREFELDT, Vicor, 83624 Otterfing (DE); ROHR, Lukas, 75417 Mühlacker (DE)
(74) Vertreter: Friese Goeden Patentanwälte PartGmbB
(86) Internationale Anmeldenummer: PCT/EP2015/067953
(87) Internationale Veröffentlichungsnummer: WO 2016/020379

(56) Entgegenhaltungen:
- EP-A2- 0 220 625
- WO-A1-2006/019021
- WO-A1-2006/019021
- US-A- 2 937 510
- US-A- 2 937 510
- US-A- 3 180 403
- US-A- 3 180 403
- US-B1- 6 443 056
- US-B1- 6 443 056

## Beschreibung

Die Erfindung betrifft einen Container gemäß Anspruch 1 und ein Verfahren zum Warentransport gemäß Anspruch 10.

Vorrichtungen und Verfahren der eingangs genannten Art können zum Transport verderblicher Waren verwendet werden, beispielsweise Schnittblumen, Obst und Gemüse, Fleisch oder Fisch. Diese Waren können durch Kühlung während des Transportes vor dem Verderb geschützt werden.

Ein Container der eingangs genannten Art ist aus der EP 2 535 296 A1 bekannt. Dieser bekannte Container weist allseits isolierte Wände auf, welche einen Innenraum umgrenzen. Der Container weist die Außenmaße eines an sich bekannten ISO-Frachtcontainers gemäß ISO 668 auf. Mittels einer im Container integrierten Kältemaschine kann die Temperatur im Innenraum des Containers an vorgebbare Werte angepasst werden. Die Kühlung der Ware erfolgt durch Zirkulieren von Kaltluft im Innenraum des Containers.

Dieser bekannte Container weist den Nachteil auf, dass das von der Kältemaschine bereitgestellte Wärmeträgermedium meist nur an der Außenfläche der Waren zirkuliert, d.h. zwischen der äußersten Fracht und den Seitenwänden. Der zentrale Bereich der Ladung wird bei bekannten Containern nur über Wärmeleitung gekühlt. Hierdurch vergeht eine längere Zeitspanne bis zum Erreichen der Zieltemperatur für den Transport, sofern die Ware wie meist üblich nicht vorgekühlt in den Container verladen wird. Insbesondere Waren, welche bei der Nachreifung Wärmeenergie abgeben, beispielsweise Bananen, können hierdurch Schaden nehmen.

Die Kältemaschine des bekannten Frachtcontainers wird in der Regel mit elektrischer Energie betrieben. Diese elektrische Energie wird am Lagerplatz eines Containers üblicherweise aus dem öffentlichen Stromnetz bezogen. Beim Schiffstransport kann die elektrische Energie aus dem Bordnetz des Schiffes bezogen werden. Für die Lagerung des Containers an entlegenen Standorten oder den Straßentransport stehen Generatoreinrichtungen zur Verfügung, welche mittels einer meist fremdgezündeten Brennkraftmaschine und einem elektrischen Generator die elektrische Energie für die Kühleinrichtung erzeugen. Die Generatoreinrichtung kann in einem separaten Gehäuse angeordnet sein, welches an der Außenseite des Containers verschraubt werden kann.

Die bekannten Generatoreinrichtungen weisen jedoch den Nachteil auf, dass die Generatorleistung und die hierfür notwendige mechanische Antriebsleistung der Brennkraftmaschine auf den maximalen elektrischen Leistungsbedarf der Kühleinrichtungen des Containers ausgelegt werden müssen. Daher läuft die Brennkraftmaschine meist in einem ineffizienten Teillastbetrieb mit geringem Wirkungsgrad. Es konnte gezeigt werden, dass 30 bis 50 % des CO₂-Ausstoßes des Transportes auf die Generatoreinrichtung entfallen, welche lediglich während einer vergleichweise kurzen Zeitspanne des Transportes benötigt wird.

Der Erfindung liegt daher die Aufgabe zugrunde, einen Container und ein Verfahren zum Warentransport anzugeben, welches eine günstigere Energiebilanz und damit einen geringeren CO₂-Ausstoß aufweist. Weiterhin besteht die Aufgabe der Erfindung darin, einen Container und ein Verfahren zum Warentransport anzugeben, welche eine bessere Qualität der transportierten Waren am Zielort sicherstellen können.

Die Aufgaben der Erfindung werden erfindungsgemäß durch einen Container mit Seitenwänden, einem Boden, einer Decke, einer Vorderwand und einer Rückwand gelöst. Die Seitenwände, der Boden, die Decke, die Vorderwand und die Rückwand umschließen dabei einen Innenraum, so dass das Innenraumklima kontrollierbar wird und vom Klima im Außenraum des Containers verschieden sein kann. Weiterhin ist der Innenraum zur Aufnahme der zu transportierenden Waren bzw. der Ladung vorgesehen.

Zur Erhöhung der Energieeffizienz weist jede Wand ebenso wie der Boden und die Decke eine Außenseite und eine Innenseite und eine dazwischen liegende Isolationsschicht auf. Die Isolationsschicht kann in einigen Ausführungsformen der Erfindung Mineralwolle, Glaswolle, Hartschaum oder eine Vakuumisolation enthalten oder daraus bestehen. Wände und Boden können aus einem Metall oder einer Legierung gefertigt sein, beispielsweise aus Stahl oder einer Aluminiumlegierung.

Der Container weist weiterhin eine Kühleinrichtung auf, welche dazu eingerichtet ist, ein gasförmiges Wärmeträgermedium mit vorgebbarer Temperatur und/oder Feuchte bereitzustellen. Die Kühleinrichtung kann in einigen Ausführungsformen der Erfindung eine Kompressionskältemaschine sein. In anderen Ausführungsformen der Erfindung können andere an sich bekannte Kältemaschinen verwendet werden, beispielsweise eine Absorptionswärmepumpe.

Das Wärmeträgermedium ist gasförmig. Das Wärmeträgermedium kann im einfachsten Fall Umgebungsluft sein. In einigen Ausführungsformen der Erfindung kann ein Schutzgas als Wärmeträgermedium verwendet werden, beispielsweise Stickstoff, Kohlendioxid oder Argon. Das Wärmeträgermedium kann dem Innenraum des Containers entnommen und über die Kühleinrichtung zurückgeführt werden. In einigen Ausführungsformen der Erfindung kann die Kühleinrichtung ein Mischluftsystem aufweisen, mit welchem ein Teil des entnommenen Wärmeträgermediums an die Umgebung abgegeben und durch Frischluft ersetzt werden kann.

Das Wärmeträgermedium wird in der Kühleinrichtung auf eine vorgebbare Temperatur gebracht. Die Temperatur kann in einigen Ausführungsformen der Erfindung zwischen etwa -40°C und etwa +30°C betragen. In anderen Ausführungsformen der Erfindung kann die Temperatur zwischen etwa -6°C und etwa +20°C betragen. In wiederum anderen Ausführungsformen der Erfindung kann die Temperatur zwischen etwa 0°C und etwa +10°C betragen. In wiederum einer anderen Ausführungsform der Erfindung kann die Temperatur zwischen etwa +5°C und etwa +8°C betragen. Der Feuchtegehalt des Wärmeträgermediums kann zwischen etwa 20 % relativer Feuchte und etwa 90 % relativer Feuchte betragen. In einigen Ausführungsformen der Erfindung kann die Feuchte zwischen etwa 30 % und etwa 60 % relativer Feuchte betragen. Temperatur und/oder Feuchte können an die zu transportierenden Waren angepasst sein, so dass sich eine optimale Schonung der Ware auf dem Transport ergibt.

Weiterhin weist der Container eine Niederdruckfördereinrichtung auf, welche dazu eingerichtet ist, das Wärmeträgermedium mit einem ersten Druck im Innenraum des Containers zu zirkulieren. Der Druck kann in einigen Ausführungsformen der Erfindung zwischen etwa 1 hPa und etwa 20 hPa betragen. In einigen Ausführungsformen der Erfindung kann der Druck zwischen etwa 5 hPa und etwa 7 hPa betragen. Die Niederdruckfördereinrichtung kann in einigen Ausführungsformen der Erfindung ein Axiallüfter oder ein Radiallüfter oder ein Walzenlüfter sein oder zumindest einen Axiallüfter oder zumindest einen Radiallüfter oder zumindest einen Walzenlüfter enthalten, welcher das Wärmeträgermedium durch ein Rohrsystem zur Kühleinrichtung und von dort zurück in den Innenraum des Containers fördert.

In einigen Ausführungsformen der Erfindung können die Kühleinrichtung und die Niederdruckfördereinrichtung mit zugeordneten elektrischen Antriebsmitteln versehen sein. In einigen Ausführungsformen der Erfindung können die elektrischen Antriebsmittel Asynchronmotoren sein, welche mit Wechselspannung aus einem öffentlichen Stromnetz oder dem Bordnetz eines Schiffes mit elektrischer Energie versorgt werden.

Die Strömung des Wärmeträgermediums kann innerhalb des Containers in an sich bekannter Weise durch einen Boden mit T-Grating erfolgen, welcher eine Strömung vom Boden in Richtung Decke des Containers ermöglicht. In anderen Ausführungsformen der Erfindung können andere Geometrien der Zu- und Abluftkanäle vorgesehen sein, um das Wärmeträgermedium im Inneren des Containers zu zirkulieren. Die Erfindung lehrt nicht die Verwendung einer speziellen Strömungsgeometrie als Lösungsprinzip.

Erfindungsgemäß ist der Container zusätzlich mit einer Hochdruckfördereinrichtung versehen, welche dazu eingerichtet ist, das Wärmeträgermedium mit einem zweiten Druck im Innenraum des Containers zu zirkulieren, wobei der zweite Druck größer ist als der erste Druck. Die Hochdruckfördereinrichtung kann in einigen Ausführungsformen der Erfindung ebenfalls ein Radial- oder Axialgebläse sein, welches jedoch aufgrund einer gegenüber der Niederdruckfördereinrichtung geänderten Schaufelgeometrie einen höheren Förderdruck bereitstellen kann. In anderen Ausführungsformen der Erfindung kann die Hochdruckfördereinrichtung einen Schraubenkompressor oder einen Kolbenkompressor aufweisen, welcher das Wärmeträgermedium auf einen höheren Druck verdichtet.

Das mit höherem Druck zirkulierende Wärmeträgermedium vermag auch in die Zwischenräume zwischen einzelnen Packstücken der Ware einzudringen, beispielsweise Obststeigen aus Holz, Karton oder Kunststoff, Gitterboxen oder ähnliche, gasdurchlässige Packbehälter.

Aufgrund der Durchströmung der Ware mit dem Wärmeträgermedium kann überschüssige Wärme der Ware an das Wärmeträgermedium unmittelbar abgegeben werden, so dass die Kühlung auch von zentral angeordneter Ware nicht nur durch Wärmeleitung, sondern auch durch Konvektion erfolgt. Hierdurch kann die Ware gleichmäßig und rasch abgekühlt werden, beispielsweise um die beim Öffnen des Containers eingetragene Wärme abzuführen oder um nicht vorgekühlte Ware auf die Zieltemperatur für den Transport abzukühlen.

Nach Erreichen der Zieltemperatur kann die Hochdruckfördereinrichtung abgeschaltet werden. Während des Transportes bei konstanter Temperatur wird das Wärmeträgermedium dann durch die Niederdruckfördereinrichtung zirkuliert. Die Niederdruckfördereinrichtung kann einen geringeren Energieverbrauch aufweisen als die Hochdruckfördereinrichtung, so dass der Transport über lange Zeit mit geringem Energieeinsatz zur Kühlung erfolgen kann.

Der von der Hochdruckfördereinrichtung bereitgestellte Druck beträgt zwischen etwa 300 hPa und etwa 800 hPa. In einigen Ausführungsformen der Erfindung kann der von der Hochdruckfördereinrichtung bereitgestellte Überdruck des Wärmeträgermediums zwischen etwa 500 hPa und etwa 700 hPa betragen. Dieser Druckbereich stellt sicher, dass das Wärmeträgermedium in die einzelnen Packstücke eindringen kann und Wärme effizient von der zu transportierenden Ware abgeführt wird.

In einigen Ausführungsformen der Erfindung kann die Hochdruckfördereinrichtung vom Container trennbar sein. Da die Hochdruckfördereinrichtung nur zu Beginn des Transportprozesses bzw. für eine begrenzte Zeitspanne im Anschluss an die Beladung benötigt wird, kann diese abnehmbar ausgestaltet sein, so dass auf dem längeren Transportweg des Containers Gewicht eingespart werden kann. Weiterhin wird vermieden, eine nicht benötigte und nicht in Betrieb befindliche Hochdruckfördereinrichtung bereitzuhalten, wenn diese nach ihrem Abschalten vom Container abgenommen und an einem anderen Container befestigt wird.

In einigen Ausführungsformen der Erfindung kann die Hochdruckfördereinrichtung durch eine Brennkraftmaschine antreibbar sein. Zu Beginn des Transportprozesses befindet sich der Container oftmals in entlegenen Gebieten, an welchen kein öffentliches Stromnetz zum Energiebezug zur Verfügung steht. In diesen Fällen kann die Hochdruckfördereinrichtung mit einer zugeordneten Brennkraftmaschine betrieben werden, um sofort nach dem Beladen mit dem raschen Herunterkühlen der Ware innerhalb des Containers beginnen zu können.

In einigen Ausführungsformen der Erfindung kann die Hochdruckfördereinrichtung mittels eines Getriebes an eine Kurbelwelle der Brennkraftmaschine koppelbar sein. Ein solches Getriebe ermöglicht einerseits, die Hochdruckfördereinrichtung von der Brennkraftmaschine abzukoppeln, wenn diese nicht benötigt wird. Weiterhin kann durch ein schaltbares Getriebe die Hochdruckfördereinrichtung mit unterschiedlichen Drehzahlen betrieben werden, um den Betriebszustand der Hochdruckfördereinrichtung an die erforderliche Kühllast bzw. die im Container vorliegende Verteilung der Waren und den dadurch hervorgerufenen Staudruck des Wärmeträgermediums anzupassen.

In einigen Ausführungsformen der Erfindung kann der Container zumindest einen elektrischen Generator enthalten, wobei die Brennkraftmaschine dazu eingerichtet ist, zumindest zeitweise den elektrischen Generator anzutreiben. Ein solcher Generator ermöglicht fakultativ den Betrieb der Niederdruckfördereinrichtung und den Betrieb der Kühleinrichtung mit elektrischer Energie. Somit kann unabhängig vom Vorhandensein eines Stromnetzes bzw. externer Hilfsenergie ein Wärmeträgermedium mit vorgebbarer Temperatur bereitgestellt und mittels eines wählbaren Drucks innerhalb des Containers verteilt bzw. zirkuliert werden.

In einigen Ausführungsformen der Erfindung kann die Hochdruckfördereinrichtung mit elektrischen Antriebsmitteln versehen sein, beispielsweise einem Elektromotor. In diesem Fall kann auch der Hochdruckfördereinrichtung elektrische Energie aus dem Generator zugeführt werden. Weiterhin kann die Hochdruckfördereinrichtung in einfacher Weise ein- und ausgeschaltet werden, um so die Fördermenge und/oder den Druck an die Erfordernisse anzupassen.

In einigen Ausführungsformen der Erfindung enthält der Container weiterhin zumindest eine Batterie, welche mit dem elektrischen Generator aufladbar ist und welche dazu eingerichtet ist, die Kühleinrichtung und/oder die Hochdruckfördereinrichtung und/oder die Niederdruckfördereinrichtung mit elektrischer Energie zu versorgen. Es hat sich herausgestellt, dass die Brennkraftmaschine bei Volllast einen besonders hohen Wirkungsgrad aufweist, d.h. der Kraftstoffverbrauch ist im Vergleich zur abgegebenen Leistung vergleichsweise gering. Sofern jedoch die Kühleinrichtung und/oder die Fördereinrichtungen nicht mit voller Leistung betrieben werden müssen, muss die Leistung der Brennkraftmaschine reduziert werden, um die Abgabe elektrischer Leistung durch den Generator an den Energieverbrauch der elektrischen Einrichtung des Containers anzupassen. Hierdurch sinkt zwar der absolute Kraftstoffverbrauch, da jedoch der Wirkungsgrad der Brennkraftmaschine sinkt, steigt der relative Kraftstoffverbrauch an. Erfindungsgemäß wird nun vorgeschlagen, die Brennkraftmaschine stets mit voller Leistung zu betreiben und überschüssige mechanische Leistung dem Generator zuzuführen und als elektrische Energie in einer Batterie zwischenzuspeichern. Sobald die Batterie voll geladen ist, kann die Brennkraftmaschine abgeschaltet werden, wobei die elektrischen Einrichtungen des Containers durch die Batterie mit Strom versorgt werden. Kurz bevor die Batterie ihre Entladeschlussspannung erreicht, wird die Brennkraftmaschine wieder gestartet, um die Einrichtungen des Containers mit Strom zu versorgen und die Batterie nachzuladen. Durch eine solche hybride Stromversorgung ist sichergestellt, dass die Brennkraftmaschine stets im optimalen Wirkungsgradbereich arbeitet, unabhängig von der jeweils nachgefragten elektrischen Leistung. Der Wirkungsgrad des Gesamtsystems aus Brennkraftmaschine, Generator und Batterie ist dadurch höher als der Wirkungsgrad einer bekannten Kombination aus Brennkraftmaschine und Generator ohne Batterie. Somit kann bei Betrieb der Kühleinrichtungen des Containers Kraftstoff eingespart werden.

In einigen Ausführungsformen der Erfindung enthält der Container eine Generatoreinrichtung, enthaltend die Brennkraftmaschine und den elektrischen Generator, wobei die Generatoreinrichtung weiterhin eine Hochdruckfördereinrichtung enthält, welche dazu eingerichtet ist, das Wärmeträgermedium im Innenraum des Containers zu zirkulieren.

Eine solche Generatoreinrichtung kann nach dem Beladevorgang und während des Straßentransports des Containers am Container befestigt sein, um die Kühleinrichtung mit elektrischer Energie zu versorgen und eine Hochdruckfördereinrichtung zum raschen Kühlen der Ware bereitzustellen. Sobald der Container auf ein Schiff verladen wird, steht dort das elektrische Bordnetz zur Verfügung, um die Kühleinrichtung und die Niederdruckfördereinrichtung des Containers mit elektrischer Energie zu versorgen. Die Generatoreinrichtung kann dann abgenommen werden, um diese an einem weiteren Container einzusetzen.

In einigen Ausführungsformen der Erfindung enthält die Generatoreinrichtung zumindest eine Batterie, welche mit dem elektrischen Generator aufladbar ist und welche dazu eingerichtet ist, die Hochdruckfördereinrichtung und/oder zumindest eine weitere elektrische Einrichtung des Containers mit elektrischer Energie zu versorgen. Auf diese Weise kann der Wirkungsgrad der Generatoreinrichtung gesteigert werden, indem die Brennkraftmaschine der Generatoreinrichtung stets mit optimalen Wirkungsgrad läuft und bei geringem elektrischem Energiebedarf die elektrischen Einrichtungen mit Batteriestrom versorgt werden, so dass die Brennkraftmaschine zu diesen Zeiten abgeschaltet werden kann.

In einigen Ausführungsformen der Erfindung ist diese zumindest eine Batterie mit dem elektrischen Generator aufladbar und dazu eingerichtet, zumindest einen elektrischen Energieverbraucher des Containers mit elektrischer Energie zu versorgen. Sofern der Container lediglich mit vorgekühlter Ware beladen wird, muss die Kühleinrichtung des Containers lediglich den Wärmeeintrag durch die Wände des Containers kompensieren, jedoch keine durch die Ware eingebrachte Wärme abführen. In diesem Fall kann in einigen Ausführungsformen der Erfindung auf eine Hochdruckfördereinrichtung verzichtet werden. Jedoch ist beim Straßentransport oder bei Lagerung abseits des öffentlichen Stromnetzes eine elektrische Energieversorgung der Kühleinrichtung und der Niederdruckfördereinrichtung erforderlich. Diese kann erfindungsgemäß durch eine hybride Stromversorgung mittels eines Generators und einer Batterie erfolgen, so dass der Wirkungsgrad gegenüber einem reinen Generatorbetrieb steigt und der Kraftstoffverbrauch sinkt. In einigen Ausführungsformen der Erfindung weist der Container an seinem Boden zumindest eine Drainagebohrung auf, durch welche Kondensat ablaufen kann. Zumindest während der Betriebszeit der Hochdruckfördereinrichtung kann vorgesehen sein, den Strömungswiderstand durch diese Drainagebohrungen zu vergrößern, um Verluste des Wärmeträgermediums zu verringern. Die Vergrößerung des Strömungswiderstandes kann in einigen Ausführungsformen durch ein Lochblech oder ein Netz oder ein Metallgeflecht erfolgen, welches den Querschnitt der Drainagebohrung zumindest teilweise verlegt. In einigen Ausführungsformen der Erfindung kann alternativ oder zusätzlich ein Vlies aus Metall, einer Legierung oder einem Kunststoff in die Drainagebohrung eingebracht werden. In einigen Ausführungsformen der Erfindung kann das Vlies Stahlwolle enthalten, insbesondere aus einem rostfreien Edelstahl. In einigen Ausführungsformen der Erfindung kann alternativ oder zusätzlich ein Ventil vorgesehen sein, um die Drainagebohrung zumindest zeitweilig zu verschließen. Das Ventil kann mit Druckluft oder einem elektromagnetischen Aktor versehen sein, so dass die Drainagebohrung beim Anlaufen der Hochdruckfördereinrichtung durch die Steuerung der Kühleinrichtung des Containers verschlossen werden kann und beim Abschalten der Hochdruckfördereinrichtung wieder geöffnet werden kann.

Nachfolgend soll die Erfindung anhand von Figuren ohne Beschränkung des allgemeinen Erfindungsgedankens näher erläutert werden. Dabei zeigt
Fig. 1 den Querschnitt durch einen Container gemäß der vorliegenden Erfindung.
Fig. 2 zeigt eine axonometrische Darstellung des Containers mit Generatoreinheit.
Fig. 3 zeigt ein Blockschaltbild eines erfindungsgemäßen Containers mit Generatoreinheit gemäß einer ersten Ausführungsform der Erfindung.
Fig. 4 zeigt ein Blockschaltbild eines erfindungsgemäßen Containers mit Generatoreinheit gemäß einer zweiten Ausführungsform der Erfindung.
Fig. 5 zeigt eine Generatoreinheit gemäß einer dritten Ausführungsform der Erfindung.
Fig. 6 zeigt eine Generatoreinheit gemäß einer vierten Ausführungsform der Erfindung.
Fig. 7 zeigt ein Blockschaltbild eines Containers mit einer Generatoreinheit gemäß einer fünften Ausführungsform, die kein Teil der Erfindung ist.
Fig. 8 zeigt ein Flussdiagramm eines erfindungsgemäßen Verfahrens zum Warentransport.

Fig. 1 zeigt einen Querschnitt durch einen Container 1. Der Container 1 umfasst eine erste Seitenwand 110 und eine zweite Seitenwand 120. Darüber hinaus verfügt der Container über einen Boden 130 und eine Decke 140. Die Vorderwand und die Rückwand sind im Querschnitt gemäß Fig. 1 nicht sichtbar. Jede Wand umfasst eine Innenseite 112, 122, 132 und 142. Die Innenseiten der Wände begrenzen einen Innenraum 101 des Containers 1.

Weiterhin umfasst jede Wand eine Außenseite 111, 121, 131 und 141. Zwischen der Innenseite 112, 122, 132 und 142 und der Außenseite 111, 121, 131 und 141 ist zumindest eine Isolationsschicht 170 angeordnet. Die Isolationsschicht kann ausgewählt sein aus Mineralwolle und/oder Hartschaum und/oder einer Vakuumisolation. Der Container kann eine Breite, eine Länge und eine Höhe eines genormten ISO-Frachtcontainers aufweisen.

Am Boden 130 können Füße 102 angeordnet sein, so dass der Container in einfacher Weise durch einen Gabelstapler angehoben und transportiert werden kann.

Der Container 1 enthält Zuluftkanäle bzw. Abluftkanäle 103, über welche ein Wärmeträgermedium zu- bzw. abgeführt werden kann. Die Lage der Zuluft- und Abluftkanäle in den Ecken zwischen den Seitenwänden und dem Boden bzw. der Decke ist in Fig. 1 nur schematisch dargestellt. In anderen Ausführungsformen der Erfindung kann die Anzahl der zu- und Abluftkanäle größer oder geringer sein. Ebenso kann in unterschiedlichen Ausführungsformen der Erfindung eine unterschiedliche Geometrie oder Lage der Zu- und Abluftkanäle gewählt werden. Die Erfindung lehrt nicht die Verwendung der dargestellten Geometrie als Lösungsprinzip.

In einigen Ausführungsformen der Erfindung können Kanäle 105 im Boden und/oder an Decke vorhanden sein, welche durch ein Wärmeträgermedium gekühlt werden. Hierdurch kann die Decke und/oder der Boden des Containers Strahlungswärme aufnehmen, welche von der Ladung ausgeht. Ein ähnliches System kann in einigen Ausführungsformen der Erfindung auch für die Seitenwände vorgesehen sein.

Fig. 2 zeigt nochmals die Außenansicht eines Containers 1. In Fig. 2 ist die zweite Seitenwand 120, die Decke 140 und die Vorderwand 150 erkennbar. Verdeckt befindet sich die Rückwand 160 gegenüber der Vorderwand 150. Die Rückwand kann ganz oder teilweise geöffnet werden, um Ladung bzw zu transportierende Waren in den Innenraum 101 zu verbringen oder diese von dort zu entfernen.

Weiterhin ist ersichtlich, wie eine Generatoreinrichtung 200 an der Vorderwand 150 befestigt werden kann. Die Generatoreinrichtung 200 kann mittels einer Brennkraftmaschine und einem Generator elektrische Energie für die Versorgung der Kühleinrichtung des Containers 1 bereitstellen. Darüber hinaus kann die Generatoreinrichtung 200 eine Batterie zur Zwischenspeicherung elektrischer Energie und/oder eine Hochdruckfördereinrichtung für das Wärmeträgermedium enthalten, wie nachfolgend anhand von Blockschaltbildern unterschiedlicher Ausführungsformen der Generatoreinrichtung 200 erläutert wird.

Die Generatoreinrichtung 200 befindet sich in einem eigenen Gehäuse, so dass diese abgenommen werden kann, wenn die Generatoreinrichtung 200 nicht benötigt wird, beispielsweise bei Energieversorgung aus einem Bordnetz eines Fahrzeuges oder eines Schiffes.

Fig. 3 zeigt ein Blockschaltbild eines Containers 1 mit einem Innenraum 101. Der Innenraum 101 soll auf eine vorgebbare Temperatur gekühlt werden. Hierzu wird die im Innenraum 101 vorhandene Luft bzw. ein Schutzgas über eine Rohrleitung 330 mittels einer Niederdruckfördereinrichtung 310 entnommen.

In einer ersten Stellung des Dreiwegeventils 331 strömt das Wärmeträgermedium zum zweiten Dreiwegeventil 332. Von dort gelangt das Wärmeträgerfluid in die Kühleinrichtung 300, welche dazu eingerichtet ist, dem Wärmeträgermedium Wärme zu entziehen und/oder Feuchtigkeit zu entziehen oder Feuchte zuzuführen. Schließlich wird das Wärmeträgermedium über die Rohrleitung 330 in den Innenraum 101 geleitet. Die Niederdruckfördereinrichtung 310 kann beispielsweise ein Axialgebläse, ein Radialgebläse oder ein Walzenlüfter sein oder einen solchen enthalten. Die Kühleinrichtung 300 kann beispielsweise eine Kompressionskältemaschine sein. Die Niederdruckfördereinrichtung 310 wird durch elektrische Antriebsmittel 315 angetrieben, beispielsweise einen Asynchronmotor. In gleicher Weise wird die Kühleinrichtung 300 durch elektrische Energie angetrieben. Bei Transport des Containers 101 auf einem Schiff oder bei Lagerung auf einem Betriebshof kann der Container 101 an ein Bordnetz bzw. öffentliches Stromnetz angeschlossen werden, um die Kühleinrichtung mit elektrischer Energie zu versorgen. In abgelegenen Gebieten und/oder bei Straßentransport kann die Generatoreinheit 200 mit dem Container 1 verbunden werden, wie anhand von Fig. 2 erläutert. Die Generatoreinrichtung 200 enthält eine Brennkraftmaschine 210, welche eine mechanische Antriebsleistung an einer Kurbelwelle 212 bereitstellt. Die Kurbelwelle 212 treibt einen elektrischen Generator 230 an. Der Generator 230 kann über elektrische Leitungen 245 die Kühleinrichtung 300 und/oder die Niederdruckfördereinrichtung 310 mit elektrischer Energie versorgen.

Weiterhin kann die Generatoreinrichtung 200 eine optionale Batterie 240 enthalten, welche vom Generator 230 über eine elektrische Leitung 245 geladen wird. Dies ermöglicht, die Brennkraftmaschine 210 stets bei optimalem Wirkungsgrad zu betreiben, unabhängig davon, welche elektrische Leistung vom Container 1 tatsächlich verbraucht wird. Überschüssige Energie kann in der Batterie 240 zwischengespeichert werden. Sobald die Batterie 240 ihre Ladeschlussspannung erreicht hat, kann die Brennkraftmaschine 210 abgeschaltet werden. Die Kühleinrichtung 300 und die elektrischen Antriebsmittel 310 können dann von der Batterie mit elektrischer Energie versorgt werden, bis diese ihre Entladeschlussspannung erreicht hat. Danach kann wiederum mit der Brennkraftmaschine 210 und dem Generator 230 elektrische Energie erzeugt werden, um die Einrichtungen des Containers 1 zu betreiben und die Batterie 240 zu laden. Die Brennkraftmaschine läuft daher entweder stets mit optimalen Wirkungsgrad oder ist abgeschaltet, so dass der Kraftstoffverbrauch reduziert ist.

Die Generatoreinrichtung 200 gemäß der ersten Ausführungsform enthält weiterhin eine Hochdruckfördereinrichtung 320. Im dargestellten Ausführungsbeispiel wird die Hochdruckfördereinrichtung 320 unmittelbar von der Kurbelwelle 212 der Brennkraftmaschine 210 angetrieben. Die Hochdruckfördereinrichtung kann beispielsweise ein Radialgebläse, einen Schraubenverdichter oder einen Kolbenverdichter enthalten oder daraus bestehen.

Der Hochdruckfördereinrichtung 320 wird Kühlmedium über das Dreiwegeventil 331 von der Niederdruckfördereinrichtung 310 zugeführt. Das Dreiwegeventil 331 befindet sich dazu in einer zweiten Stellung. Das Wärmeträgermedium wird nach seiner Verdichtung in der Hochdruckfördereinrichtung 320 über das zweite Dreiwegeventil 332 der Kühleinrichtung 300 zugeführt, um die bei der Verdichtung entstehende Wärme und die aus dem Innenraum 101 abgeführte Wärme abzuführen. Das auf diese Weise gekühlte Wärmeträgermedium kann dem Innenraum 101 über die Rohrleitung 330 zugeführt werden. Aufgrund des höheren Drucks kann das Wärmeträgermedium die Waren im Innenraum 101 schneller und gründlicher durchdringen, wenn diese in üblichen Obstkisten oder Gitterboxen gelagert sind. Hierdurch kann die Wärme der Ladung schneller abgeführt werden, so dass die Ladung rasch auf Ihre Zieltemperatur abgekühlt wird.

Für den reinen Temperaturerhalt während des Transports reicht die Niederdruckfördereinrichtung 310 in Verbindung mit der Kühleinrichtung 300 aus. Die Hochdruckfördereinrichtung 320 kann daher zusammen mit der Generatoreinrichtung 200 entfernt werden, bevor der Container 1 auf ein Schiff verladen wird. Hierzu sind die Stromleitungen 245 mit Steckverbindern versehen. Ebenso können die Leitungen des Wärmeträgermediums zwischen den Dreiwegeventilen 331 und 331 und der Hochdruckfördereinrichtung 320 über Schnellkupplungen getrennt werden.

Fig. 4 zeigt ein Blockschaltbild eines Containers 1 mit einer Generatoreinrichtung 200 in einer zweiten Ausführungsform. Gleiche Bestandteile der Erfindung sind mit gleichen Bezugszeichen versehen, so dass sich die nachfolgende Beschreibung auf die wesentlichen Unterschiede beschränkt.

Die Generatoreinrichtung 200 gemäß der zweiten Ausführungsform unterscheidet sich von der ersten Ausführungsform dadurch, dass die optionale Batterie 240 nicht in die Generatoreinrichtung 200 eingesetzt ist. Die Generatoreinrichtung 200 kann dadurch leichter gebaut werden, so dass diese bei verringertem Wirkungsgrad einfacher transportiert werden kann.

Weiterhin wird der Hochdruckfördereinrichtung 320 das Wärmeträgermedium aus dem Innenraum 101 des Containers 1 unmittelbar zugeführt, ohne dass das Wärmeträgermedium von der Niederdruckfördereinrichtung 310 vorverdichtet wurde. Die Rückführung des von der Hochdruckfördereinrichtung 320 verdichteten Wärmeträgermediums erfolgt wie vorstehend beschrieben über ein zweites Dreiwegeventil 332 und die Kühleinrichtung 300.

Fig. 5 zeigt eine Generatoreinrichtung 200 gemäß einer dritten Ausführungsform der Erfindung. In der dritten Ausführungsform der Erfindung befindet sich zwischen der Hochfördereinrichtung 320 und der Brennkraftmaschine 210 ein optionales Getriebe 220. Das Getriebe 220 kann dazu verwendet werden, die Hochdruckfördereinrichtung 320 von der Kurbelwelle 212 der Brennkraftmaschine 210 zu trennen. Dadurch kann die Brennkraftmaschine 210 ausschließlich zum Antrieb des Generators 230 eingesetzt werden, wenn die Hochdruckfördereinrichtung 320 nicht benötigt wird.

Weiterhin kann durch unterschiedliche Getriebeübersetzungen der Druck des Wärmeträgermediums bei verringerter Fördermenge erhöht werden. Alternativ kann die Fördermenge erhöht und der Druck gesenkt werden. Dadurch erlaubt das Getriebe den Betrieb der Hochdruckfördereinrichtung 320 in unterschiedlichen Betriebszuständen entsprechend den Erfordernissen der zu kühlenden bzw. zu transportierenden Ware.

Die Hochdruckfördereinrichtung 320 gemäß Fig. 5 und Fig. 6 kann parallel zur Niederdruckfördereinrichtung eingesetzt werden, wie anhand von Fig. 4 erläutert oder seriell zur Niederdruckfördereinrichtung, wie anhand von Fig. 3 erläutert.

Fig. 6 zeigt eine vierte Ausführungsform der Generatoreinrichtung 200. Die vierte Ausführungsform unterscheidet sich von den vorangegangenen Ausführungsformen dadurch, dass die Hochdruckfördereinrichtung 320 durch zugeordnete elektrische Antriebsmittel 325 angetrieben wird. Die elektrischen Antriebsmittel 325 werden über eine elektrische Leitung 245 mit Strom versorgt. Die hierfür erforderliche elektrische Energie kann vom Generator 230 über die Brennkraftmaschine 210 erzeugt werden. Darüber hinaus kann die Hochdruckfördereinrichtung 320 über die optionale Batterie 240 versorgt werden, wie vorstehend beschrieben. Auch in dieser Ausführungsform der Erfindung dient der hybride Antrieb der elektrischen Verbraucher über einen Generator oder eine Batterie der Erhöhung des Wirkungsgrads des Gesamtsystems, so dass der Kraftstoffverbrauch reduziert ist.

Weiterhin weist der Antrieb der Hochdruckfördereinrichtung über elektrische Antriebsmittel 325 den Vorteil auf, dass die Hochdruckfördereinrichtung unabhängig vom Generator 230 ein- oder ausgeschaltet werden kann. Die Brennkraftmaschine 210 kann somit stets im idealen Lastbereich betrieben werden.

Fig. 7 zeigt eine fünfte Ausführungsform einer Generatoreinrichtung 200, welche kein Teil der Erfindung ist. Weiterhin ist in Fig. 7 ein Container 1 mit einer Niederdruckfördereinrichtung 310 und einer Kühleinrichtung 300 dargestellt, wie bereits anhand von Fig. 3 näher erläutert.

Die Generatoreinrichtung 200 gemäß der fünften Ausführungsform weist keine Hochdruckfördereinrichtung 320 auf. Jedoch enthält die Generatoreinrichtung 200 gemäß der fünften Ausführungsform eine Batterie 240 zur hybriden Versorgung der elektrischen Verbraucher des Containers 1 mit Batteriestrom oder durch den Generator 230. Hiermit kann eine Wirkungsgraderhöhung der Generatoreinrichtung 200 erzielt werden, auch dann wenn eine Hochdruckfördereinrichtung 320 zum Kühlen der Ware im Innenraum 101 des Containers 1 nicht benötigt wird.

Fig. 8 zeigt ein Flussdiagramm des erfindungsgemäß vorgeschlagenen Verfahrens zum Warentransport.

Im ersten Verfahrensschritt 51 wird die Ware in dem Innenraum 101 eines Containers 1 eingebracht. Die Ware kann beispielsweise Obst, Gemüse oder Fleisch enthalten. Die Ware muss nicht zwingend vorgekühlt sein, so dass im Innenraum 101 eine thermische Last durch das Beladen des Containers entsteht.

Im zweiten Verfahrensschritt 52 wird mittels einer Generatoreinrichtung 200, welche neben einer Brennkraftmaschine und einem Generator auch eine Batterie und eine Hochdruckfördereinrichtung enthält, die Kühleinrichtung des Containers mit elektrischer Energie versorgt, um das Wärmeträgermedium auf eine gegenüber der Umgebung kältere Temperatur abzukühlen. Das Wärmeträgermedium wird zumindest durch die Hochdruckfördereinrichtung im Container zirkuliert, so dass die eingebrachte Ware rasch auf ihre für den Transport gewählte Zieltemperatur abkühlt.

Im zweiten Verfahrensschritt 52 wird die hierfür erforderliche Energie durch den Generator bereitgestellt, welcher durch die Brennkraftmaschine angetrieben wird. Nicht unmittelbar von der Kühleinrichtung oder Hochdruckfördereinrichtung verbrauchte Energie wird in der Batterie zwischengespeichert.

Im dritten Verfahrensschritt 53 hat die Batterie ihre Ladeschlussspannung erreicht, so dass diese keine weitere elektrische Energie speichern kann. Daher kann im dritten Verfahrensschritt die Brennkraftmaschine abgeschaltet werden. Die Kühleinrichtung und die Hochdruckfördereinrichtung wird durch die Entladung der Batterie mit elektrischer Energie versorgt.

Nach Erreichen der Entladeschlussspannung kann der zweite Verfahrensschritt 52 erneut durchgeführt werden, indem die Brennkraftmaschine wieder gestartet wird. Die Verfahrensschritte 52 und 53 können zyklisch wiederholt werden bis eine alternative elektrische Energiequelle zur Verfügung steht und/oder die Ware im Container 1 ihre Zieltemperatur erreicht hat.

Im vierten Verfahrensschritt 54 kann die Hochdruckfördereinrichtung nach Erreichen der Zieltemperatur abgeschaltet werden. Zum reinen Temperaturerhalt im Innenraum 101 genügt die Zirkulation des Wärmeträgermediums durch die Niederdruckfördereinrichtung, welche einen geringeren elektrischen Energieverbrauch aufweisen kann. Daher wird im vierten Verfahrensschritt 54 das Wärmeträgermedium über die Niederdruckfördereinrichtung zirkuliert und über die Kühleinrichtung des Containers abgekühlt, wobei die hierfür erforderliche elektrische Energie durch den Generator der Generatoreinrichtung 200 bereitgestellt wird.

Im fünften Verfahrensschritt 55 hat die Batterie in der Generatoreinrichtung 200 wiederum ihre Entladeschlussspannung erreicht, so dass die Brennkraftmaschine abgeschaltet werden kann. Die Energieversorgung der Niederdruckfördereinrichtung und der Kühleinrichtung kann nun von der Batterie übernommen werden.

Nach Entladung der Batterie 240 kann der Verfahrensschrift 54 erneut durchgeführt werden, indem die Brennkraftmaschine erneut gestartet wird. Die Verfahrensschritte 54 und 55 werden zyklisch durchgeführt, bis der Container 1 einen Anschluss an eine externe Stromquelle gefunden hat, beispielsweise das Bordnetz eines Schiffes oder ein öffentliches Stromnetz.

Sodann wird im Verfahrensschritt 56 die Generatoreinrichtung 200 demontiert. Diese steht sofort wieder für die Durchführung des zweiten Verfahrensschritts 52 an einem anderen Container zur Verfügung.

Selbstverständlich ist die Erfindung nicht auf die in den Figuren dargestellten Ausführungsformen beschränkt. Die vorstehende Beschreibung ist nicht als beschränkend, sondern als erläuternd anzusehen. Die nachfolgenden Ansprüche sind so zu verstehen, dass ein genanntes Merkmal in zumindest einer Ausführungsform der Erfindung vorhanden ist. Dies schließt die Anwesenheit weiterer Merkmale nicht aus. Sofern die Ansprüche und die vorstehende Beschreibung "erste" und "zweite" Merkmale definieren, so dient diese Bezeichnung der Unterscheidung zweier gleichartiger Merkmale, ohne eine Rangfolge festzulegen.

## Patentansprüche

1. Container (1) mit Seitenwänden (110, 120), einem Boden (130), einer Decke (140), einer Vorderwand (150) und einer Rückwand (160), wobei jede Wand eine Innenseite (112, 122, 132, 142) und eine Außenseite (111, 121, 131, 141) und eine dazwischen liegende Isolationsschicht (170) aufweist, wobei
der Container (1) weiterhin eine Kühleinrichtung (300) aufweist, welche dazu eingerichtet ist, ein gasförmiges Wärmeträgermedium mit vorgebbarer Temperatur und/oder Feuchte bereitzustellen, und
der Container eine Niederdruckfördereinrichtung (310) aufweist, welche dazu eingerichtet ist, das gasförmige Wärmeträgermedium mit einem ersten Druck im Innenraum (101) des Containers (1) zu zirkulieren,
wobei der Container (1) weiterhin eine Hochdruckfördereinrichtung (320) aufweist, welche dazu eingerichtet ist, das gasförmige Wärmeträgermedium mit einem zweiten Druck im Innenraum (101) des Containers (1) zu zirkulieren, wobei der zweite Druck größer ist als der erste Druck,
**dadurch gekennzeichnet, dass**
die Hochdruckfördereinrichtung (320) aus einem Radial- oder Axialgebläse mit einer gegenüber der Niederdruckfördereinrichtung (310) geänderten Schaufelgeometrie oder einem Kolbenkompressor oder einem Schraubenkompressor ausgewählt ist, und wobei die Hochdruckfördereinrichtung (320) dazu eingerichtet ist, einen Druck von etwa 300 hPa bis etwa 800 hPa bereit zu stellen.

2. Container nach Anspruch 1, **dadurch gekennzeichnet, dass** die Hochdruckfördereinrichtung (320) dazu eingerichtet ist, einen Druck von etwa 500 hPa bis etwa 700 hPa bereit zu stellen.

3. Container nach einem der Ansprüche 1 oder 2, **dadurch gekennzeichnet, dass** die Niederdruckfördereinrichtung (310) dazu eingerichtet ist, einen Druck von etwa 1 hPa bis etwa 20 hPa bereit zu stellen.

4. Container nach einem der Ansprüche 1 bis 3, **dadurch gekennzeichnet, dass** die Hochdruckfördereinrichtung (320) vom Container (1) trennbar ist.

5. Container nach Anspruch 1 bis 4, weiterhin enthaltend eine Brennkraftmaschine (210), wobei die Hochdruckfördereinrichtung (320) durch die Brennkraftmaschine (210) antreibbar ist und/oder
die Hochdruckfördereinrichtung (320) mittels eines Getriebes (220) an eine Kurbelwelle (212) der Brennkraftmaschine (210) koppelbar ist und/oder
die Hochdruckfördereinrichtung (320) mittels elektrischer Antriebsmittel antreibbar ist.

6. Container nach Anspruch 5, weiterhin enthaltend zumindest einen elektrischen Generator (230), wobei die Brennkraftmaschine (210) dazu eingerichtet ist, zumindest zeitweise den elektrischen Generator (230) anzutreiben.

7. Container nach Anspruch 6, weiterhin enthaltend zumindest eine Batterie (240), welche mit dem elektrischen Generator (230) aufladbar ist und welche dazu eingerichtet ist, die Kühleinrichtung (300) und/oder die Hochdruckfördereinrichtung (320) und/oder die Niederdruckfördereinrichtung (310) mit elektrischer Energie zu versorgen.

8. Container nach einem der Ansprüche 5 bis 7, **dadurch gekennzeichnet, dass** die Brennkraftmaschine (210), den elektrischen Generator (230)und die Hochdruckfördereinrichtung (320) in einer Generatoreinrichtung (200) angeordnet ist, welche mit dem Container lösbar verbunden ist.

9. Container nach Anspruch 8, **dadurch gekennzeichnet, dass** die Batterie (240) in der Generatoreinrichtung (200) angeordnet ist.

10. Verfahren zum Warentransport, bei welchem die Ware in einen Container (1) mit Seitenwänden (110, 120), einem Boden (130), einer Decke (140), einer Vorderwand und einer Rückwand eingebracht wird, wobei jede Wand eine Innenseite (112, 122, 132, 142) und eine Außenseite (111, 121, 131, 141) und eine dazwischen liegende Isolationsschicht (170) aufweist, und wobei
der Container (1) weiterhin eine Kühleinrichtung (300) aufweist, mit welcher ein gasförmiges Wärmeträgermedium mit vorgebbarer Temperatur und/oder Feuchte bereitgestellt wird, welches während eines ersten Zeitraumes mit einer Niederdruckfördereinrichtung (310) mit einem ersten Druck im Innenraum (101) des Containers (1) zirkuliert wird, und wobei
das gasförmige Wärmeträgermedium während eines zweiten Zeitraumes mit einer Hochdruckfördereinrichtung (320) mit einem zweiten Druck im Innenraum (101) des Containers (1) zirkuliert, wobei der zweite Druck größer ist als der erste Druck,
**dadurch gekennzeichnet, dass** die Hochdruckfördereinrichtung (320) aus einem Radial- oder Axialgebläse mit einer gegenüber der Niederdruckfördereinrichtung (310) geänderten Schaufelgeometrie oder einem Kolbenkompressor oder einem Schraubenkompressor ausgewählt ist, und der zweite Druck zwischen etwa 300 hPa bis etwa 800 hPa gewählt ist.

11. Verfahren nach Anspruch 10, **dadurch gekennzeichnet, dass** sich der zweite Zeitraum an eine Beladung des Containers (1) mit Ware anschließt und der erste Zeitraum nach Erreichen einer Zieltemperatur beginnt.

12. Verfahren nach Anspruch 10 oder 11, **dadurch gekennzeichnet, dass** die Hochdruckfördereinrichtung (320) mit einer Brennkraftmaschine (210) angetrieben wird und/oder dass die Kühleinrichtung (300) und/oder die Niederdruckfördereinrichtung (310) mit elektrischer Energie betrieben werden, welche entweder einer Batterie (240) entnommen oder durch einen von der Brennkraftmaschine (210) angetriebenen Generator (230) bereitgestellt wird.

13. Verfahren nach einem der Ansprüche 10 bis 12, **dadurch gekennzeichnet, dass** der erste Druck zwischen etwa 1 hPa bis etwa 20 hPa gewählt ist.

14. Verfahren nach einem der Ansprüche 10 bis 13, **dadurch gekennzeichnet, dass** der zweite Druck zwischen etwa 500 hPa bis etwa 700 hPa gewählt ist.

15. Verfahren nach einem der Ansprüche 12 bis 14, **dadurch gekennzeichnet, dass** die Brennkraftmaschine (210), den elektrischen Generator (230)und die Hochdruckfördereinrichtung (320) in einer Generatoreinrichtung (200) angeordnet sind, welche mit dem Container lösbar verbunden ist und die Generatoreinrichtung (200) am Ende des zweiten Zeitraumes entfernt wird.

## Claims

1. Container (1) comprising side walls (110, 120), a base (130), a cover (140), a front wall (150) and a rear wall (160), each wall having an inner face (112, 122, 132, 142) and an outer face (111, 121, 131, 141) and an insulating layer (170) lying between the inner and outer face, the container (1) further including a cooling device (300) designed to provide a gaseous heat transfer medium with a specifiable temperature and/or humidity, and
the container including a low-pressure pump device (310) designed to circulate the gaseous heat transfer medium with a first pressure in the interior (101) of the container (1),
the container (1) further including a high-pressure pump device (320) designed to circulate the gaseous heat transfer medium with a second pressure in the interior (101) of the container (1),
the second pressure being greater than the first pressure, **characterized in that**
the high-pressure pump device (320) is selected from a radial or axial blower having a blade geometry modified with respect to the low-pressure pump device (310) or a piston compressor or a screw compressor, and wherein the high-pressure pump device (320) is designed to provide a pressure of about 300 hPa to about 800 hPa.

2. Container according to claim 1, **characterized in that** the high-pressure pump device (320) is designed to provide a pressure of about 500 hPa to about 700 hPa.

3. Container according to any one of claims 1 and 2, **characterized in that** the low-pressure pump device (310) is designed to provide a pressure of about 1 hPa to about 20 hPa.

4. Container according to any one of claims 1 to 3, **characterized in that** the high pressure pump device (320) can be separated from the container (1).

5. Container according to claims 1 to 4, further containing an internal combustion engine (210), wherein the high-pressure pump device (320) can be driven by the internal combustion engine (210) and/or the high-pressure pump device (320) can be coupled to a crankshaft (212) of the internal combustion engine (210) by means of a transmission (220) and/or
the high-pressure pump device (320) can be driven by means of electric drive elements.

6. Container according to claim 5, further containing at least one electric generator (230), wherein the internal combustion engine (210) is designed to at least temporarily drive the electric generator (230).

7. Container according to claim 6, further containing at least one battery (240) which can be charged with the electric generator (230) and which is designed to supply the cooling device (300) and/or the high-pressure pump device (320) and/or the low-pressure pump device (310) with electric power.

8. Container according to any one of claims 5 to 7, **characterized in that** the internal combustion engine (210), the electric generator (230) and the high-pressure pump device (320) are arranged in a generator device (200) which is detachably connected to the container.

9. Container according to claim 8, **characterized in that** the battery (240) is arranged in the generator device (200).

10. Method for transporting goods, in which the goods are placed in a container (1) having sidewalls (110, 120), a base (130), a cover (140), a front wall and a rear wall, each wall having an inner face (112, 122, 132, 142) and an outer face (111, 121, 131, 141) and an insulating layer (170) lying between the inner and outer face, and
the container (1) further comprising a cooling device (300), by means of which a gaseous heat transfer medium with specifiable temperature and/or humidity is provided, which is circulated with a low-pressure pump device (310) with a first pressure in the interior (101) of the container (1) during a first time period, and the gaseous heat transfer medium being circulated with a high-pressure pump device (320) with a second pressure in the interior space (101) of the container (1) during a second time period, the second pressure being higher than the first pressure,
**characterized in that** the high-pressure pump device (320) is selected from a radial or axial blower having a blade geometry modified with respect to the low-pressure pump device (310) or a piston compressor or a screw compressor, and the second pressure is selected between about 300 hPa and about 800 hPa.

11. Method according to claim 10, **characterized in that** the second time period follows a loading of the container (1) with goods and the first time period starts after reaching a target temperature.

12. Method according to claim 10 or 11, **characterized in that** the high-pressure pump device (320) is driven by an internal combustion engine (210) and/or **in that** the cooling device (300) and/or the low-pressure pump device (310) is operated with electric energy which is either taken from a battery (240) or provided by a generator (230) driven by the internal combustion engine (210).

13. Method according to any one of claims 10 to 12, **characterized in that** the first pressure is selected between about 1 hPa and about 20 hPa.

14. Method according to any one of claims 10 to 13, **characterized in that** the second pressure is selected between about 500 hPa and about 700 hPa.

15. Method according to any one of claims 12 to 14, **characterized in that** the internal combustion engine (210), the electric generator (230) and the high-pressure pump device (320) are arranged in a generator device (200), which is detachably connected to the container and the generator device (200) is removed at the end of the second time period.

## Revendications

1. Conteneur (1) comprenant des parois latérales (110, 120), un fond (130), un plafond (140), une paroi avant (150) et une paroi arrière (160), chaque paroi présentant une face intérieure (112, 122, 132, 142) et une face extérieure (111, 121, 131, 141) et une couche d'isolation (170) intercalée,
le conteneur (1) comprenant en outre un dispositif de refroidissement (300) qui est conçu pour mettre à disposition un fluide caloporteur gazeux à une température et/ou humidité prédéfinissable, et
le conteneur comprenant un dispositif de transport à basse pression (310) qui est conçu pour faire circuler le fluide caloporteur gazeux à une première pression dans l'espace intérieur (101) du conteneur (1),
le conteneur (1) comprenant en outre un dispositif de transport à haute pression (320) qui est conçu pour faire circuler le fluide caloporteur gazeux à une deuxième pression dans l'espace intérieur (101) du conteneur (1),
la deuxième pression étant supérieure à la première pression,
**caractérisé en ce que**
le dispositif de transport à haute pression (320) est sélectionné parmi une soufflante radiale ou axiale à géométrie d'aubes modifiée par rapport à celle du dispositif de transport à basse pression (310), ou un compresseur à piston, ou un compresseur à vis, et
le dispositif de transport à haute pression (320) est conçu pour mettre à disposition une pression d'environ 300 hPa à environ 800 hPa.

2. Conteneur selon la revendication 1,
**caractérisé en ce que** le dispositif de transport à haute pression (320) est conçu pour mettre à disposition une pression d'environ 500 hPa à environ 700 hPa.

3. Conteneur selon l'une des revendications 1 ou 2,
**caractérisé en ce que** le dispositif de transport à basse pression (310) est conçu pour mettre à disposition une pression d'environ 1 hPa à environ 20 hPa.

4. Conteneur selon l'une des revendications 1 à 3,
**caractérisé en ce que** le dispositif de transport à haute pression (320) peut être séparé du conteneur (1).

5. Conteneur selon les revendications 1 à 4,
comprenant en outre un moteur à combustion interne (210), le dispositif de transport à haute pression (320) pouvant être entraîné par le moteur à combustion interne (210), et/ou
le dispositif de transport à haute pression (320) peut être couplé à un vilebrequin (212) du moteur à combustion interne (210) au moyen d'un mécanisme de transmission (220), et/ou
le dispositif de transport à haute pression (320) peut être entraîné à l'aide de moyens d'entraînement électriques.

6. Conteneur selon la revendication 5,
comprenant en outre au moins un générateur électrique (230), le moteur à combustion interne (210) étant conçu pour entraîner au moins temporairement le générateur électrique (230).

7. Conteneur selon la revendication 6,
comprenant en outre au moins une batterie (240) qui peut être rechargée par le générateur électrique (230) et qui est conçue pour alimenter en énergie électrique le dispositif de refroidissement (300) et/ou le dispositif de transport à haute pression (320) et/ou le dispositif de transport à basse pression (310).

8. Conteneur selon l'une des revendications 5 à 7,
**caractérisé en ce que** le moteur à combustion interne (210), le générateur électrique (230) et le dispositif de transport à haute pression (320) sont disposés dans un dispositif générateur (200) qui est relié de façon amovible au conteneur.

9. Conteneur selon la revendication 8,
**caractérisé en ce que** la batterie (240) est disposée dans le dispositif générateur (200).

10. Procédé pour le transport de marchandises, dans lequel les marchandises sont placées dans un conteneur (1) comprenant des parois latérales (110, 120), un fond (130), un plafond (140), une paroi avant et une paroi arrière, chaque paroi présentant une face intérieure (112, 122, 132, 142) et une face extérieure (111, 121, 131, 141) et une couche d'isolation (170) intercalée, et
le conteneur (1) comprenant en outre un dispositif de refroidissement (300) permettant de mettre à disposition un fluide caloporteur gazeux à une température et/ou humidité prédéfinissable, lequel est mis en circulation à une première pression dans l'espace intérieur (101) du conteneur (1) pendant un premier intervalle de temps à l'aide d'un dispositif de transport à basse pression (310), et
le fluide caloporteur gazeux est mis en circulation à une deuxième pression dans l'espace intérieur (101) du conteneur (1) pendant un deuxième intervalle de temps à l'aide d'un dispositif de transport à haute pression (320),
la deuxième pression étant supérieure à la première pression,
**caractérisé en ce que**
le dispositif de transport à haute pression (320) est sélectionné parmi une soufflante radiale ou axiale à géométrie d'aubes modifiée par rapport à celle du dispositif de transport à basse pression (310), ou un compresseur à piston, ou un compresseur à vis, et
la deuxième pression est comprise entre environ 300 hPa et environ 800 hPa.

11. Procédé selon la revendication 10,
**caractérisé en ce que** le deuxième intervalle de temps fait suite à un chargement de marchandises dans le conteneur (1), et le premier intervalle de temps commence une fois qu'une température cible est atteinte.

12. Procédé selon la revendication 10 ou 11,
**caractérisé en ce que** le dispositif de transport à haute pression (320) est entraîné par un moteur à combustion interne (210), et/ou **en ce que** le dispositif de refroidissement (300) et/ou le dispositif de transport à basse pression (310) fonctionne(nt) à l'énergie électrique qui est soit prélevée dans une batterie (240) soit fournie par un générateur (230) entraîné par le moteur à combustion interne (210).

13. Procédé selon l'une des revendications 10 à 12,
**caractérisé en ce que** la première pression est comprise entre environ 1 hPa et environ 20 hPa.

14. Procédé selon l'une des revendications 10 à 13,
**caractérisé en ce que** la deuxième pression est comprise entre environ 500 hPa et environ 700 hPa.

15. Procédé selon l'une des revendications 12 à 14,
**caractérisé en ce que** le moteur à combustion interne (210), le générateur électrique (230) et le dispositif de transport à haute pression (320) sont disposés dans un dispositif générateur (200) qui est relié de façon amovible au conteneur, et le dispositif générateur (200) est enlevé à la fin du deuxième intervalle de temps.
